# EUROPÄISCHE PATENTANMELDUNG

(11) **EP 1 338 767 A1**
(43) Veröffentlichungstag der Anmeldung: **27.08.2003**
(21) Anmeldenummer: 03003092.8
(22) Anmeldetag: 13.02.2003
(51) Int. Cl.: F01N 1/10, F01N 1/24, F01N 1/04

(54) **Schalldämpfereinsatz aus einem Formelement**

(30) Priorität: 21.02.2002 DE 20202678 U
(71) Anmelder: Goertz, Johannes Ulrich, 41334 Nettetal (DE)
(72) Erfinder: Goertz, Johannes Ulrich, 41334 Nettetal (DE)
(74) Vertreter: Stenger, Watzke & Ring Patentanwälte

(57) **Zusammenfassung**

Die Erfindung betrifft einen Schalldämpfereinsatz aus einem Formelement (10, 20, 32) zum Einbringen in einen Ringraum zwischen einem Auspuffrohr und einem Auspufftopf mit einem in ein zumindest zeitweise formbeständigen Hüllenelement eingebrachten Gemenge aus Glasfasergarn (12, 28, 30, 43, 44, 54).

Der vorliegenden Erfindung liegt daher die Aufgabe zugrunde, einen Schalldämpfereinsatz zu schaffen, bei dem eine vorgegebene Materialverteilung weitestgehend erhalten bleibt.

Es wird vorgeschlagen, daß das Formelement (10, 20, 32) in wenigstens zwei Kammersegmente (16, 26, 52, 58,60) aufgeteilt ist.

## Beschreibung

Die Erfindung betrifft einen Schalldämpfereinsatz aus einem Formelement zum Einbringen in einen Ringraum zwischen einem Auspuffrohr und einem Auspufftopf mit einem in ein zumindest zeitweise formbeständigen Hüllenelement eingebrachten Gemenge aus Glasfasergarn.

Schalldämpfereinsätze der gattungsgemäßen Art werden unter anderem in Schalldämpfern von Auspuffanlagen für Verbrennungskraftmaschinen zur Geräuschdämpfung eingesetzt. Bei solchen Schalldämpfern handelt es sich zumeist um topfartige Gebilde, durch welche das mit Öffnungen versehene Auspuffrohr geführt ist. Schallwellen breiten sich im Innenraum des Auspufftopfes aus und geben dabei ihre Energie an das im Auspufftopf angeordnete Dämpfungsmaterial ab.

Das schalldämmende Material ist vorzugsweise ein sogenannter poröser Schalldämmstoff, also ein Stoff ohne strukturierte Anordnungen von Hohlräumen und Materialverlauf.

Derartige Materialien werden in die Schalldämpfertöpfe eingebracht, wobei unter Anwendung bekannter Verfahren das Material in geeignete Taschen eingefüllt wird, diese verschlossen werden und diese Taschen in die Schalldämpfertöpfe eingeschoben werden. Bei der Montage der Schalldämpfereinsätze in die Auspufftöpfe sowie auch bei der Handhabung vor der Verarbeitung kann es zu einer unerwünschten Umverteilung des Füllmaterials des Schalldämpfereinsatzes kommen. Dies kann beispielsweise dazu führen, daß Zonen mit geringer Dämpfungswirkung entstehen. Derartige Schalldämpfereinsätze weisen ein reduziertes Dämpfungsverhalten auf. Darüber hinaus können thermisch sehr hoch und thermisch niedrig beanspruchte Zonen entstehen, wodurch beispielsweise in Zonen hoher thermischer Beanspruchung das Füllmaterial einer erhöhten Alterung unterliegt und in Zonen geringer thermischer Belastung eine Gefahr von aggressiven Niederschlägen besteht, die ebenfalls die prognostizierte Lebenserwartung des Auspufftopfes negativ beeinflussen.

Der vorliegenden Erfindung liegt daher die Aufgabe zugrunde, einen Schalldämpfereinsatz zu schaffen, bei dem eine vorgegebene Materialverteilung weitestgehend erhalten bleibt.

Als **Lösung** wird mit der vorliegenden Erfindung ein Schalldämpfereinsatz aus einem Formelement zum Einbringen in einen Ringraum zwischen einem Auspuffrohr und einem Auspufftopf mit einem in ein zumindest zeitweise formbeständigen Hüllenelement eingebrachten Gemenge aus Glasfasergarn vorgeschlagen, wobei das Formelement in wenigstens zwei Kammersegmente aufgeteilt ist.

Vorteilhaft kann durch die Kammerelemente erreicht werden, daß das Füllmaterial des Schalldämpfereinsatzes sich nur innerhalb einer Kammer aufhalten kann. Eine Materialverschiebung im gesamten Schalldämpfereinsatz kann vermieden werden. Die Kammersegmente können beispielsweise eine radiale Segmentierung oder auch eine Segmentierung in Umfangsrichtung bilden.

Es wird weiter vorgeschlagen, daß die Kammersegmente durch Trennelemente von einander getrennt sind. So können beispielsweise die Trennelemente durch Stege des Hüllenelements gebildet sein, die sich innerhalb des Hüllenelements von der inneren Öffnungswand für das Auspuffrohr zur radial äußeren Wand erstrecken. Das Vorsehen zusätzlicher Bauteile kann vermieden werden. Es können jedoch auch axiale Kammersegmente gebildet werden, indem beispielsweise scheibenförmige Trennelemente an verschiedenen axialen Positionen des Schalldämpfereinsatzes vorgesehen werden.

Darüber hinaus wird vorgeschlagen, daß ein Trennelement durch ein Ringelement gebildet ist. Das Ringelement kann sich beispielsweise über die axiale Länge des Schalldämpfereinsatzes erstrecken oder auch nur über einen Teil hiervon. So können beispielsweise die gebildeten Kammersegmente mit unterschiedlichen Füllmaterialien befüllt werden, wobei die radiale Anordnung der Füllmaterialien auch während der weiteren Handhabung des Schalldämpfereinsatzes erhalten bleibt.

Dazu wird vorgeschlagen, daß die Trennelemente in wenigstens einer Richtung durchströmbar sind. Vorteilhaft kann ein den Auspufftopf durchströmendes Abgas möglichst viele Kammersegmente durchströmen und so eine möglichst gleichmäßige Belastung des Schalldämpfereinsatzes bewirken.

Zur Ausbildung der Trennelemente wird ferner vorgeschlagen, daß die Trennelemente durch Verdichtung gebildet werden. Die Verdichtung kann beispielsweise durch eine Schicht dichteren Materials oder auch durch eine lokale Kompression des Materials erreicht werden. So können zusätzliche Bauteile des Schalldämpfereinsatzes vermieden werden.

Um beispielsweise eine Dämpfungswirkung und/oder eine thermische Belastung zu optimieren, wird vorgeschlagen, daß die Kammersegmente mit Gemengen unterschiedlicher Eigenschaften gefüllt sind. So kann beispielsweise durch Art und Anordnung des Dichtungsmaterials erreicht werden, daß ein möglichst günstiger Dämpfungsverlauf erreicht wird. Beispielsweise kann jedoch auch eine Materialverteilung gewählt werden, mit der das Auftreten akustischer Resonanzen des Auspufftopfes gedämpft wird.

In einer weiteren Ausgestaltung wird vorgeschlagen, daß die Kammersegmente unterschiedliche Höhenelemente aufweisen. So kann beispielsweise in jedem Kammersegment ein Einsatz bestehend aus einem mit dem Dämpfungsmaterial befüllten Hüllenelement eingesetzt sein. Die Hüllenelemente können unterschiedliche Dämpfungsmaterialien enthalten. Es können jedoch auch Standardelemente gebildet werden, die in unterschiedlichen Schalldämpfereinsätzen verwendet werden können. So kann vorteilhaft eine Aufwendung für Lagerung reduziert werden, indem die fertigen Schalldämpfereinsätze erst bei Bedarf durch Einsetzen solcher Hüllenelemente fertiggestellt werden.

Es wird ferner vorgeschlagen, daß bei in Axialrichtung aufeinanderfolgenden Kammersegmenten diese strömungstechnisch miteinander in Verbindung stehen. So kann vorteilhaft erreicht werden, daß eine Gasströmung einen Temperaturausgleich innerhalb des Schalldämpfereinsatzes fördert.

Weitere Vorteile und Merkmale sind der folgenden Beschreibung von Ausführungsbeispielen zu entnehmen. Im wesentlichen gleichbleibende Bauteile sind mit den gleichen Bezugszeichen bezeichnet. Ferner wird bezüglich gleicher Merkmale und Funktionen auf die Beschreibung zum Ausführungsbeispiel in Fig. 1 verwiesen. Die Zeichnungen sind Schemazeichnungen und dienen nur der Erläuterung der folgenden Ausführungsbeispiele.

Es zeigen:
- Fig. 1: einen Schnitt durch einen erfindungsgemäßen Schalldämpfereinsatz mit drei Kammersegmenten in Umfangsrichtung,
- Fig.2: eine perspektivische Ansicht einer weiteren Ausgestaltung eines erfindungsgemäßen Schalldämpfereinsatzes mit in axialer Richtung angeordneten Kammersegmenten und
- Fig. 3: einen Schnitt durch eine dritte Ausgestaltung eines erfindungsgemäßen Schalldämpfereinsatzes mit einer ringförmigen, zu einer zentrischen Öffnung konzentrisch angeordneten Trennwand.

In Fig. 1 ist ein Schnitt durch einen erfindungsgemäßen Schalldämpfereinsatz aus einem Formelement 10 zum Einbringen in einen Ringraum zwischen einem nicht näher dargestellten Auspuffrohr und einem Auspufftopf dargestellt. Das Formelement 10 ist zylinderförmig ausgebildet und weist ein Hüllenelement 34 auf. Das Hüllenelement 34 seinerseits weist eine Mantelfläche 46 auf, die über radiale Stege 14 mit einer eine zentrale Öffnung 18 bildenden Innenwand 48 verbunden ist. In den so gebildeten Kammersegmenten 16 ist ein Gemenge 12 aus Glasfasergarn eingebracht. Die Trennelemente 14 sind durch ein unter Hitzeeinwirkung erhärtenden Glasgewebe gebildet. Die Enden dieses Formelements 10 sind jeweils durch hier nicht dargestellte Stirnwände verschlossen.

In Fig. 2 ist eine weitere Ausgestaltung der vorliegenden Erfindung dargestellt. Diese Figur zeigt eine Seitenansicht eines zylindrischen Formelements 20 mit einer elliptischen Grundfläche. An den Enden ist das Formelement 20 jeweils durch eine Stirnwand 50 verschlossen. Das Formelement 20 weist ein Hüllenelement 36 sowie eine kreisförmige Durchgangsöffnung 18 auf. Axial zwischen den Stirnwänden 50 sind sich radial erstreckende Trennelemente 22, 24 angeordnet, durch die die Kammersegmente 26, 52, 54 gebildet sind. Die Kammerelemente 26, 52 und 54 sind mit einem unterschiedlichen Füllmaterial befüllt. So ist in den Kammersegmenten 26 und 52 ein Gemenge 30 aus Glasfasergarnabschnitten eingebracht, während im Kammersegment 54 ein Gemenge 28 aus einem Glasfaserendlosfaden eingebracht ist. Das Trennelement 22 ist durch eine Verdichtung gebildet, während das Trennelement 24 durch eine Glasgewebematte gebildet ist. Die Trennelemente 22, 24 zeichnen sich dadurch aus, daß sie in Abgasströmungsrichtung durchströmbar sind.

Eine weitere Ausgestaltung eines zylinderförmigen Schalldämpfereinsatzes weist ein Formelement 32 auf, welches mit einer sich in axialer Richtung erstreckenden Durchgangsöffnung 18 versehen ist (Fig 3). Zwischen der Durchgangsöffnung 18 und einer äußeren Hüllenwand des Hüllenelements 38 ist konzentrisch zur Durchgangsöffnung 18 ein ringförmiges Trennelement 40 angeordnet. Ein Schnitt durch einen solchen Schalldämpfereinsatz ist in Fig. 3 dargestellt. Durch das Trennelement 40 ist das Hüllenelement 38 in zwei Kammersegmente 58, 60 unterteilt. Wie bei dem vorherigen Ausführungsbeispiel sind auch hier in den Kammersegmenten 58, 60 unterschiedliche Dämmaterialien eingebracht. So weist das Kammersegment 58 ein Gemenge 42 aus einem Glasfaserendlosfaden vermischt mit Glasfaserabschnitten auf, während im Kammersegment 60 ein Gemenge 44 aus Glasfaserabschnitten angeordnet ist. Im Unterschied zu den Trennelementen des vorherigen Ausführungsbeispiels ist das Trennelement 40 in beiden Richtungen durchströmbar. So kann der Gasstrom vorteilhaft auch das Kammersegment 60 erreichen. Je nach Anwendung kann jedoch auch das Trennelement 40 eine nicht durchströmbare Barriere bilden. So kann beispielsweise die Kammer 60 ein anderes für die Dämpfungswirkung günstiges Fluid enthalten.

Es können beispielsweise zum Ausfüllen der Kammersegmente auch Hüllenelemente verwendet werden, die bereits mit einem Dämpfungsmaterial befüllt sind. Beispielsweise können derartige segmentförmige Hüllenelemente in das Formelement aus Fig. 1 eingeführt werden, um das direkte Verfüllen der Kammersegmente 16 zu vermeiden. Auch können Hüllenelemente mit unterschiedlichen Dämpfungsmaterialien kombiniert werden. So kann bedarfsgerecht eine Vielzahl unterschiedlicher Schalldämpfereinsätze aus einer geringen Anzahl vorgefertigter Hüllenelemente hergestellt werden.

Die in den Figuren dargestellten Ausführungsbeispiele dienen lediglich der Erläuterung der Erfindung und sind für diese nicht beschränkend. So können insbesondere die Form der Schalldämpfereinsätze, die verwendeten Werkstoffe und so weiter variieren.

### Bezugszeichenliste

- 10: Formelement
- 12: Gemenge aus Glasfasergarnabschnitten
- 14: Trennelement
- 16: Kammersegment
- 18: Öffnung
- 20: Formelement
- 22: Trennelement
- 24: Trennelement
- 26: Kammersegment
- 28: Gemenge aus Glasfaserendlosfaden
- 30: Gemenge aus Glasfasergarnabschnitten
- 32: Formelement
- 34: Hüllenelement
- 36: Hüllenelement
- 38: Hüllenelement
- 40: Trennelement
- 42: Gemenge aus Glasfasergarnendlosfaden mit Glasfasergarnabschnitten
- 44: Gemenge aus Glasfasergarnabschnitten
- 46: Mantelfläche
- 48: Innenwand
- 50: Stirnwand
- 52: Kammersegment
- 54: Kammersegment
- 58: Kammersegment
- 60: Kammersegment

## Patentansprüche

1. Schalldämpfereinsatz aus einem Formelement (10, 20, 32) zum Einbringen in einen Ringraum zwischen einem Auspuffrohr und einem Auspufftopf mit einem in ein zumindest zeitweise formbeständigen Hüllenelement (34, 36, 38) eingebrachten Gemenge (12, 28, 30, 42, 44, 54),
**dadurch gekennzeichnet,**
**daß** das Formelement (10, 20, 32) in wenigstens zwei Kammersegmente (16, 26, 52, 58, 60) aufgeteilt ist.

2. Schalldämpfereinsatz nach Anspruch 1, **dadurch gekennzeichnet, daß** die Kammersegmente (16, 26, 52, 58, 60) durch Trennelemente (14, 22, 24, 40) von einander getrennt sind.

3. Schalldämpfereinsatz nach Anspruch 2, **dadurch gekennzeichnet, daß** ein Trennelement (40) durch ein Ringelement gebildet ist.

4. Schalldämpfereinsatz nach einem der vorhergehenden Ansprüche, **dadurch gekennzeichnet, daß** die Trennelemente (22, 24, 40) in wenigstens einer Richtung durchströmbar sind.

5. Schalldämpfereinsatz nach einem der vorhergehenden Ansprüche, **dadurch gekennzeichnet, daß** die Trennelemente (22) durch Verdichtung gebildet sind.

6. Schalldämpfereinsatz nach einem der vorhergehenden Ansprüche, **dadurch gekennzeichnet, daß** die Kammersegmente (16, 26, 52, 54, 58, 60) mit Gemengen (12, 28, 30, 42, 44) unterschiedlicher Eigenschaften gefüllt sind.

7. Schalldämpfereinsatz nach einem der vorhergehenden Ansprüche, **dadurch gekennzeichnet, daß** die Kammersegmente (16, 26, 52, 54) unterschiedliche Hüllenelemente aufweisen.

8. Schalldämpfereinsatz nach einem der vorhergehenden Ansprüche, **dadurch gekennzeichnet, daß** bei in Axialrichtung aufeinander folgenden Kammersegmenten (26, 52, 54) diese strömungstechnisch miteinander in Verbindung stehen.
